# EUROPÄISCHE PATENTSCHRIFT

(11) **EP 2 465 807 B1**
(45) Veröffentlichungstag und Bekanntmachung des Hinweises auf die Patenterteilung: **25.05.2016**
(21) Anmeldenummer: 11008120.5
(22) Anmeldetag: 07.10.2011
(51) Int. Cl.: B66C 13/06, B66C 13/08

(54) **Verfahren und Vorrichtung zur Positionierung einer hängenden Kranlast**
Method and device for positioning a suspended crane load
Procédé et dispositif de positionnement d'une charge de grue suspendue

(30) Priorität: 14.12.2010 DE 102010054502
(43) Veröffentlichungstag der Anmeldung: 20.06.2012
(73) Patentinhaber: Wichner, Wolfgang, 90530 Wendelstein (DE)
(72) Erfinder: Wichner, Wolfgang, 90530 Wendelstein (DE); Wilharm, Heinz, 91056 Erlangen (DE)
(74) Vertreter: Lelgemann, Karl-Heinz

(56) Entgegenhaltungen:
- EP-A2- 1 334 945
- WO-A1-2006/024701
- DE-A1- 19 826 695
- DE-A1-102007 041 692
- DE-T2- 69 000 566
- JP-A- 10 087 269
- JP-A- H08 319 084
- JP-A- 2001 322 796
- JP-A- 2005 008 288

## Beschreibung

Die Erfindung bezieht sich auf ein Verfahren und eine Vorrichtung zur Positionierung einer an einer Seilaufhängung einer Krananlage hängenden Kranlast in Rotationsrichtung um deren vertikale Achse nach dem Oberbegriff des Patentanspruchs 1 bzw. des Patentanspruchs 5.

Bei der Entladung, Verladung sowie beim Transport von Kranlasten mittels der Krananlage ist es aufgrund räumlicher Verhältnisse etc. vergleichsweise häufig erforderlich, die an der Seilaufhängung der Krananlage hängende Kranlast in Rotationsrichtung um deren vertikale Achse in eine bestimmte Drehstellung bzw. in einen bestimmten Drehwinkel zu verbringen. Um eine solche Verstellung des Drehwinkels der Kranlast zu bewerkstelligen, sind z.B. in der DE 100 29 579 A1 Verfahren zur Positionierung der Kranlast vorgeschlagen worden, bei denen die an der Seilaufhängung aufgehängte Kranlast um einen bestimmten absoluten Drehwinkel mit einem Drehwerk, das zwischen der Seilaufhängung und der Kranlast vorgesehen ist, gedreht wird. Zur Unterdrückung von Torsions- bzw. Drehpendelschwingungen der Kranlast werden als Eingangsgrößen die absolute Drehwinkelgeschwindigkeit der Kranlast und die Winkelposition des Drehwerks eingesetzt.

Aus der DE 690 00 566 T2 ist eine Krananlage bekannt, bei deren Betrieb ein Verfahren verwirklicht wird, bei dem ein Drehwinkel der Kranlast durch ein Drehwerk bzw. eine Motorisierung verstellt wird und bei dem als Eingangsgröße für die Regelung des Drehwerks bei der Verstellung des Drehwinkels der Kranlast der absolute Drehwinkel eines kranlastseitigen Lastaufnahmemittels der Krananlage und die Winkelposition des Drehwerks eingesetzt werden. Für die Verstellung des Drehwinkels der Kranlast kann ein Drehgeschwindigkeitssollwert manuell vorgegeben werden. Das Drehwerk bzw. die Motorisierung ist zwischen der Kranlast und der Seilaufhängung angeordnet. Mittels des Drehwerks bzw. der Motorisierung wird der Drehwinkel eines Lastaufnahmemittel-Unterteils bzw. einer Aufhängung in Bezug auf ein Lastaufnahmemittel-Oberteil bzw. ein Flaschenzuggehäuse verstellt.

Als absoluter Drehwinkel des kranlastseitigen Lastaufnahmemittels wird im Falle des bekannten Verfahrens der absolute Drehwinkel des Lastaufnahmemittel-Unterteils bzw. der Aufhängung eingesetzt.

Ausgehend von dem vorstehend geschilderten Stand der Technik liegt der Erfindung die Aufgabe zugrunde, das vorstehend geschilderte Verfahren zur Positionierung einer an einer Seilaufhängung einer Krananlage hängenden Kranlast in Rotationsrichtung um deren vertikale Achse zu vereinfachen und mit einem geringeren Aufwand zu verwirklichen.

Diese Aufgabe wird erfindungsgemäß durch die Merkmale im kennzeichnenden Teil des Patentanspruchs 1 bzw. 5 gelöst.

Im Falle des erfindungsgemäßen Verfahrens bzw. der erfindungsgemäßen Vorrichtung werden als Eingangsgrößen für die Regelung des Drehwerks neben dem vorstehend angegebenen vertikalen Abstand zwischen der Krankatze und dem Lastaufnahmemittel-Oberteil die Winkelposition des Drehwerks und der absolute Drehwinkel des Lastaufnahmemittel-Oberteils eingesetzt. Bei den beiden letztgenannten Größen handelt es sich einmal um die von irgendwelchen Pendelbewegungen der Kranlast völlig unabhängige Winkelposition des Drehwerks, die allein durch die Verstellung des Lastaufnahmemittel-Unterteils in Bezug auf das Lastaufnahmemittel-Oberteil definiert ist. Zum anderen ist als Eingangsgröße der absolute Drehwinkel des Lastaufnahmemittel-Oberteils vorgesehen, der ausschließlich auf Drehpendelbewegungen des Lastaufnahmemittel-Oberteils an der Seilaufhängung zurückzuführen ist und der keine von der Drehpendelbewegung unabhängige konstante Winkelanteile enthält. Aufgrund der Erfassung des absoluten Drehwinkels des Lastaufnahmemittel-Oberteils und der damit einhergehenden Anordnung lastaufnahmemittelseitiger Sensorteile am Lastaufnahmemittel-Oberteil ergeben sich insoweit Vorteile, dass die lastaufnahmemittelseitigen Sensorelemente für die krananlagenseitigen Sensorelemente in jeder Position der Kranlast deutlich erfassbar sind. Hierzu sind keine besonderen technischen Maßnahmen erforderlich. Im Falle der Anordnung der lastaufnahmemittelseitigen Sensorelemente am in Bezug auf das Lastaufnahmemittel-Oberteil mittels des Drehwerks verstellbaren Lastaufnahmemittel-Unterteil müsste durch möglicherweise aufwändige Maßnahmen sichergestellt werden, dass die lastaufnahmemittelseitigen Sensorelemente bzw. deren Position von den krananlagenseitigen Sensorelementen stets erfassbar ist.

Eine Bedienungsperson bzw. ein Kranführer der Krananlage kann manuell die gewünschte Positionierung der Kranlast herbeiführen. Hierzu gibt die Bedienungsperson bzw. der Kranführer dem Drehwerk einen Drehgeschwindigkeitssollwert vor. Wenn er diesen Drehgeschwindigkeitssollwert zu Null setzt, hält das Drehwerk an, und zwar frei von unerwünschten Drehpendelungen der Seilaufhängung der Krananlage.

Selbstverständlich kann bei dem erfindungsgemäßen Verfahren gemäß einer Weiterbildung vorgesehen sein, einen Solldrehwinkel der Kranlast wahlweise auch automatisch einzustellen.

Wenn der Drehwinkel des Oberteils des kranlastseitigen Lastaufnahmemittels mittels eines Dreh- und Pendelwinkelsensors erfasst wird, der zusätzlich einen Pendelwinkel der Kranlast in Kranfahrt- und in Krankatzfahrtrichtung misst, kann zur Erfassung des Drehwinkels der Kranlast ein bei Krananlagen mit einer Pendelregelung ohnehin vorhandenes Bauteil eingesetzt werden.

Das erfindungsgemäße Verfahren zur drehpendelungsfreien Verstellung des Drehwinkels einer Kranlast kann vorteilhaft in Ergänzung zu einem Pendelregelungsverfahren der Krananlage eingesetzt werden.

Da im Falle der erfindungsgemäßen Vorrichtung eine relative Verdrehung zwischen dem Lastaufnahmemittel-Oberteil des kranlastseitigen Lastaufnahmemittels und dem Lastaufnahmemittel-Unterteil ebenfalls gemessen wird, kann der absolute Drehwinkel unterschiedlichster Kranlasten gegenüber der Vertikalachse zuverlässig erfasst werden.

Die Steuereinheit der erfindungsgemäßen Vorrichtung ist vorteilhaft so ausgebildet, dass ein vorgebbarer Solldrehwinkel der Kranlast automatisch einstellbar ist. Alternativ zum manuellen Betrieb des Drehwerks kann dann auch ein automatischer Betrieb realisiert werden.

Vorteilhaft ist der Drehwinkelsensor Bestandteil eines Pendel- und Drehwinkelsensors, mittels dem zusätzlich ein Pendelwinkel der Kranlast in Kranfahrt- und in Krankatzfahrtrichtung messbar ist. Mit einer Pendelregelungsvorrichtung ausgerüstete Krananlagen benötigen dann abgesehen von der Drehwinkelerfassung des Drehwerks zwischen Lastaufnahmemittel-Oberteil und Lastaufnahmemittel-Unterteil keine zusätzlichen Sensoreinheiten, um auch mit der erfindungsgemäßen Vorrichtung zur Positionierung einer Kranlast ausgerüstet zu werden.

Vorteilhaft ist die erfindungsgemäße Vorrichtung in eine Pendelregelungsvorrichtung der Krananlage integriert, mittels der Pendelschwingungen der Kranlast in Kranfahrt- und/oder in Krankatzfahrtrichtung verhindert bzw. unterdrückt werden.

Im Folgenden wird die Erfindung anhand einer Ausführungsform unter Bezugnahme auf die Zeichnung näher erläutert, in deren einziger Figur eine erfindungsgemäße Vorrichtung zur Positionierung einer an einer Seilaufhängung einer Krananlage hängenden Kranlast in Rotationsrichtung um ihre vertikale Achse prinzipiell dargestellt ist.

Eine in der einzigen Figur gezeigte Vorrichtung 1 dient der Positionierung einer Kranlast 2 in Rotationsrichtung um deren vertikale Achse 3, während die Kranlast 2 an einem Lastaufnahmemittel 4 einer Krananlage 5 angeordnet ist.

In der gezeigten Ausführungsform hat die Krananlage 5 eine Krankatze 6, die längs einer Katzenlaufbahn 7 verfahrbar ist. Die Katzenlaufbahn 7 der Krananlage 5 verläuft zwischen zwei Trägern 8, 9 und ist längs dieser Träger 8, 9 verfahrbar.

An einer Seilaufhängung 10 der Krananlage 5 ist kranlastseitig ein Lastaufnahmemittel-Oberteil 12a des Lastaufnahmemittels 4 angeordnet. Das Lastaufnahmemittel-Oberteil 12a ist mit einem Drehwerk 11 des Lastaufnahmemittels 4 verbunden. Mittels des Drehwerks 11 kann ein Lastaufnahmemittel-Unterteil 12b und mit diesem die am Lastaufnahmemittel 4 angeordnete Kranlast 2 in Bezug auf das Lastaufnahmemittel-Oberteil 12a bzw. um die vertikale Achse 3 gedreht bzw. rotiert werden.

Dem Drehwerk 11 ist eine Steuereinheit 13 zugeordnet, mittels der der Betrieb des Drehwerks 11 steuer- bzw. regelbar ist. Die Steuereinheit 13 ist an eine Eingabevorrichtung 14 angeschlossen, mittels der durch eine Bedienungsperson bzw. einen Kranführer manuell ein Drehgeschwindigkeitssollwert für eine Verstellung des Drehwinkels der Kranlast 2 in Bezug auf die vertikale Achse 3 eingebbar ist. Entsprechend dem von der Regelung errechneten Drehgeschwindigkeitssollwert wird das Drehwerk 11 in Betrieb gesetzt, um die Kranlast 2 in Bezug auf die vertikale Achse 3 mit der vorgegebenen Drehgeschwindigkeit zu drehen. Wenn die Bedienungsperson bzw. der Kranführer den Drehgeschwindigkeitssollwert auf Null setzt, wird das Drehwerk 11 angehalten, und zwar frei von unerwünschten Drehpendelungen der Seilaufhängung 10 der Krananlage 5. Der Kranführer bzw. die Bedienungsperson kann den für die Kranlast 2 gewünschten Drehwinkel auf diese Weise manuell einstellen.

Die Steuereinheit 13 kann auch so ausgestaltet sein, dass in sie ein Solldrehwinkel für die Kranlast 2 eingebbar ist, wobei dieser vorgegebene Solldrehwinkel mittels des Drehwerks 11 dann automatisch eingestellt wird, ebenfalls frei von unerwünschten Drehpendelungen der Seilaufhängung 10 und mit dieser, der Kranlast 2.

Um unerwünschte Drehpendelungen der Seilaufhängung 10 bzw. der Kranlast 2 zu vermeiden, werden bei der Verstellung des Drehwinkels der Kranlast 2 als Regelparameter die jeweilige Winkelposition des Drehwerks 11 und der absolute Drehwinkel des Lastaufnahmemittel-Oberteils 12a berücksichtigt, sowie die von einem weiteren Sensor 17 erfasste Länge der Seilaufhängung 10.

Hierzu ist ein Winkelpositionssensor 15 vorgesehen, mittels dem die Winkelposition des Drehwerks 11, d.h. der Drehwinkel zwischen Lastaufnahmemittel-Oberteil 12a und Lastaufnahmemittel-Unterteil 12b, erfassbar und an die Steuereinheit 13 weiterleitbar ist. Des Weiteren ist ein Drehwinkelsensor 16 vorgesehen, mittels dem der absolute Drehwinkel des Lastaufnahmemittel-Oberteils 12a um dessen vertikale Achse 3 feststellbar und ebenfalls an die Steuereinheit 13 weiterleitbar ist.

Mittels der Steuereinheit 13 kann eine Verstellung des Drehwinkels der Kranlast 2 und ein sich daraus ergebender Betrieb des Drehwerks 11 so gesteuert und geregelt werden, dass unerwünschte Drehpendelungen hierbei vermieden werden. In der gezeigten Ausführungsform wird mittels des Drehwinkelsensors 16 der Drehwinkel des Lastaufnahmemittel-Oberteils 12a des kranlastseitigen Lastaufnahmemittels 4 erfasst. Dieses Lastaufnahmemittel-Oberteil 12a des Lastaufnahmemittels 4 ist in Bezug auf die Krankatze 6 - abgesehen von einem etwaigen Nachgeben der Verseilung - nicht drehbar. Der Sensor 17 zur Erfassung der Länge der Seilaufhängung 10 dient der Adaption der Regelung an verschiedene Hubhöhen.

Der Drehwinkelsensor 16 kann Bestandteil eines Pendel- und Drehwinkelsensors sein, mittels dem auch ein Pendelwinkel der Kranlast 2 in Kranfahrt- und in Krankatzfahrtrichtung gemessen werden kann. Die vorstehend geschilderte Drehpendelregelung kann dann in eine bestehende Pendelregelung der Krananlage integriert sein.

Vorteilhaft kann der Drehwinkelsensor 16 zusätzlich in der Lage sein, den vertikalen Abstand zwischen Krankatze 6 und Lastaufnahmemittel-Oberteil 12a zu ermitteln und somit den separaten Sensor 17 zur Erfassung der Länge der Seilaufhängung 10 zu ersetzen oder redundant zu ergänzen.

## Patentansprüche

1. Verfahren zur Positionierung einer an einer Seilaufhängung (10) einer Krananlage (5) hängenden Kranlast (2) in Rotationsrichtung um deren vertikale Achse (3), bei dem ein Drehwinkel der Kranlast (2) durch ein Drehwerk (11) verstellt wird, bei dem als Eingangsgrößen für die Regelung des Drehwerks (11) bei der Verstellung des Drehwinkels der Kranlast (2) der absolute Drehwinkel eines kranlastseitigen Lastaufnahmemittels (4) der Krananlage (5) und die Winkelposition des Drehwerks (11) verwendet werden, bei dem ein Drehwinkel der Kranlast (2) durch manuelle Vorgabe eines Drehgeschwindigkeitssollwerts für das zwischen der Kranlast (2) und der Seilaufhängung (10) angeordnete Drehwerk verstellt wird, und bei dem mittels des Drehwerks (11) der Drehwinkel eines zur Kranlast (2) nicht verdrehbaren Lastaufnahmemittel-Unterteils (12b) gegenüber einem kranlastseitig an der Seilaufhängung (10) der Krananlage (5) angeordneten und mit dem Drehwerk (11) des Lastaufnahmemittels (4) verbundenen Lastaufnahmemittel-Oberteils (12a) des an der Seilaufhängung (10) der Krananlage (5) hängenden Lastaufnahmemittels (4) verstellt wird, **dadurch gekennzeichnet, dass** als weitere Eingangsgrößen für die Regelung des Drehwerks (11) bei der Verstellung des Drehwinkels der Kranlast (2) der vertikale Abstand zwischen einer Krankatze (6) der Krananlage (5) und dem Lastaufnahmemittel-Oberteil (12a) der Kranlast (2) und der absolute Drehwinkel des Lastaufnahmemittel-Oberteils (12a) eingesetzt werden.

2. Verfahren nach Anspruch 1, bei dem ein Solldrehwinkel der Kranlast (2) wahlweise auch automatisch eingestellt wird.

3. Verfahren nach Anspruch 1 oder 2, bei dem der Drehwinkel des Lastaufnahmemittel-Oberteils (12a) des kranlastseitigen Lastaufnahmemittels (4) mittels eines Dreh- und Pendelwinkelsensors erfasst wird, der zusätzlich einen Pendelwinkel der Kranlast (2) in Kranfahrt- und in Krankatzfahrtrichtung und den vertikalen Abstand zwischen der Krankatze (6) und dem Lastaufnahmemittel-Oberteil (12a) misst.

4. Verfahren nach Anspruch 3, das als Ergänzung zu einem Pendelregelungsverfahren der Krananlage (5) eingesetzt wird.

5. Vorrichtung zur Positionierung einer Kranlast (2), die an einer Seilaufhängung (10) einer Krananlage (5) hängt, in Rotationsrichtung um deren vertikale Achse (3), mit einem Drehwerk (11), mittels dem die Kranlast (2) um ihre vertikale Achse (3) drehbar ist, einer Steuereinheit (13), mittels der das Drehwerk (11) steuerbar ist, einer Sensoreinrichtung (15, 16, 17), mittels der ein Drehwinkel eines Lastaufnahmemittels (4) der Krananlage (5) und eine Winkelposition des Drehwerks (11) erfassbar und an die Steuereinheit (13) als Eingangsgrößen für die Steuerung des Drehwerks (11) bei der Verstellung des Drehwinkels der Kranlast (2) weiterleitbar sind, wobei das Drehwerk (11) zwischen der Kranlast (2) und der Seilaufhängung (10) der Krananlage (5) angeordnet ist, die Kranlast (2) mittels des Drehwerks (11) in Bezug auf die Seilaufhängung (10) der Krananlage (5) drehbar ist, und die Vorrichtung eine Eingabevorrichtung (14) aufweist, mittels der ein Drehgeschwindigkeitssollwert in die Steuereinheit (13) des Drehwerks (11) eingebbar ist, wobei die Sensoreinrichtung (15, 16, 17) einen Drehwinkelsensor (15) aufweist, mittels dem die Drehposition bzw. der Drehwinkel eines zur Kranlast (2) nicht verdrehbaren Lastaufnahmemittel-Unterteils (12b) des kranlastseitigen Lastaufnahmemittels (4) der Krananlage (5) gegenüber dem Lastaufnahmemittel-Oberteil (12a) erfassbar ist, **dadurch gekennzeichnet, dass** mittels der Sensoreinrichtung (15, 16, 17) der vertikale Abstand zwischen einer Krankatze (6) der Krananlage und einem kranlastseitig an der Seilaufhängung (10) der Krananlage angeordneten und mit dem Drehwerk (11) des Lastaufnahmemittels (4) verbundenen Lastaufnahmemittel-Oberteil (12a) des Lastaufnahmemittels (4) erfassbar ist, dass mittels der Sensoreinrichtung (15, 16, 17) als Drehwinkel des Lastaufnahmemittels (4) der Krananlage (5) ein Drehwinkel des Lastaufnahmemittel-Oberteils (12a) erfassbar ist, dass mittels der Sensoreinrichtung (15, 16, 17) der vertikale Abstand zwischen der Krankatze (6) und dem Lastaufnahmemittel-Oberteil (12a) und der Drehwinkel des Lastaufnahmemittel-Oberteils (12a) an die Steuereinheit (13) als Eingangsgrößen für eine Verstellung des Drehwinkels der Kranlast (2) weiterleitbar sind.

6. Vorrichtung nach Anspruch 5, deren Steuereinheit (13) so ausgebildet ist, dass ein vorgebbarer Solldrehwinkel der Kranlast (2) automatisch einstellbar ist.

7. Vorrichtung nach Anspruch 6, bei der der Drehwinkelsensor (16) Bestandteil eines Pendel- und Drehwinkelsensors ist, mittels dem zusätzlich ein Pendelwinkel der Kranlast (2) in Kranfahrt- und in Krankatzfahrtrichtung und der vertikale Abstand zwischen der Krankatze (6) und dem Lastaufnahmemittel-Oberteil (12a) messbar ist.

8. Vorrichtung nach Anspruch 7, die in eine Pendelregelungsvorrichtung de Krananlage (5) integriert ist.

## Claims

1. A method for positioning a crane load (2) hanging on a cable suspension (10) of a crane facility (5) in the direction of rotation about the vertical axis (3) thereof, in which a rotation angle of the crane load (2) is adjusted by a slewing gear (11), in which the absolute rotation angle of a crane-load-side loading means (4) of the crane facility (5) and the angular position of the slewing gear (11) are used as input variables for the regulation of the slewing gear (11) for the adjustment of the rotation angle of the crane load (2), in which a rotation angle of the crane load (2) is adjusted by means of manual specification of a rotational-speed desired value for the slewing gear arranged between the crane load (2) and the cable suspension (10) is adjusted, and in which the rotation angle of a loading means lower part (12b), which cannot be twisted with respect to the crane load (2), is adjusted by means of the slewing gear (11), with respect to a loading means upper part (12a) of the loading means (4) hanging on the cable suspension (10) of the crane facility (5), which loading means upper part is arranged on the cable suspension (10) of the crane facility (5) on the crane load side and connected to the slewing gear (11) of the loading means (4), **characterised in that** the vertical distance between a crane trolley (6) of the crane facility (5) and the loading means upper part (12a) of the crane load (2) and the absolute rotation angle of the loading means upper part (12a) are used as further input variables for the regulation of the slewing gear (11) in the adjustment of the rotation angle of the crane load (2).

2. The method according to Claim 1, in which a desired rotation angle of the crane load (2) is also optionally set automatically.

3. The method according to Claim 1 or 2, in which the rotation angle of the loading means upper part (12a) of the crane-load side loading means (4) is detected by means of a rotation- and swing-angle sensor, which additionally measures a swing angle of the crane load (2) in the crane-travel and in the crane-trolley-travel direction and the vertical distance between the crane trolley (6) and the loading means upper part (12a).

4. The method according to Claim 3, which is used as an supplement to a swing regulation method of the crane facility (5).

5. A device for positioning a crane load (2), which hangs on a cable suspension (10) of a crane facility (5), in the direction of rotation about the vertical axis (3) thereof, having a slewing gear (11), by means of which the crane load (2) can be rotated about its vertical axis (3); a control unit (13), by means of which the slewing gear (11) can be controlled; a sensor device (15, 16, 17), by means of which a rotation angle of a loading means (4) of the crane facility (5) and an angular position of the slewing gear (11) can be detected and forwarded to the control unit (13) as input variables for the control of the slewing gear (11) during the adjustment of the rotation angle of the crane load (2), wherein the slewing gear (11) is arranged between the crane load (2) and the cable suspension (10) of the crane facility (5), the crane load (2) can be rotated in relation to the cable suspension (10) of the crane facility (5) by means of the slewing gear (11), and the device has an input device (14), by means of which a rotational-speed desired value can be entered into the control unit (13) of the slewing gear (11), wherein the sensor device (15, 16, 17) has a rotation-angle sensor (15), by means of which the rotational position or the rotation angle of a loading means lower part (12b) of the loading means (4) of the crane facility (5) on the crane load side, which loading means lower part cannot be twisted with respect to the crane load (2), with respect to the loading means upper part (12a) can be detected, **characterised in that** the vertical distance between a crane trolley (6) of the crane facility and a loading means upper part (12a) of the loading means (4) arranged on the crane load side on the cable suspension (10) of the crane facility and connected to the slewing gear (11) of the loading means (4) can be detected by means of the sensor device (15, 16, 17), **in that** a rotation angle of the loading means upper part (12a) can be detected as rotation angle of the loading means (4) of the crane facility (5) by means of the sensor device (15, 16, 17), **in that** the vertical distance between the crane trolley (6) and the loading means upper part (12a) and the rotation angle of the loading means upper part (12a) can be forwarded by means of the sensor device (15, 16, 17) to the control unit (13) as input variables for an adjustment of the rotation angle of the crane load (2).

6. The device according to Claim 5, the control unit (13) of which is constructed in such a manner that a predeterminable desired rotation angle of the crane load (2) can be set automatically.

7. The device according to Claim 6, in which the rotation-angle sensor (16) is a constituent of a swing- and rotation-angle sensor, by means of which a swing angle of the crane load (2) in the crane-travel direction and in the crane-trolley-travel direction and the vertical distance between the crane trolley (6) and the loading means upper part (12a) can additionally be measured.

8. The device according to Claim 7, which is integrated into a swing regulation device of the crane facility (5).

## Revendications

1. Procédé pour le positionnement d'une charge de grue (2) accrochée à des câbles de suspension (10) d'une installation de grue (5), dans la direction de rotation autour de l'axe vertical (3) de celle-ci, dans lequel un angle de rotation de la charge de grue (2) est réglée à l'aide d'un mécanisme rotatif (11), dans lequel l'angle de rotation absolu d'un moyen de réception de charge côté charge de grue (4) de l'installation de grue (5) et la position angulaire du mécanisme rotatif (11) sont employés comme grandeurs d'entrée pour le réglage du mécanisme rotatif (11) lors de la modification de l'angle de rotation de la charge de grue (2), dans lequel un angle de rotation de la charge de grue (2) est modifié par un réglage manuel d'une valeur théorique de vitesse de rotation pour le mécanisme rotatif disposé entre la charge de grue (2) et les câbles de suspension (10), et dans lequel le mécanisme rotatif (11) permet de modifier l'angle de rotation entre une partie inférieure de moyen de réception de charge (12b) non rotative par rapport à la charge de grue (2) et une partie supérieure de moyen de réception de charge (12a) du moyen de réception de charge (4) accroché aux câbles de suspension (10) de l'installation de grue (5), laquelle est reliée au mécanisme rotatif (11) du moyen de réception de charge (4) et disposée du côté de la charge de grue sur les câbles de suspension (10) de l'installation de grue (5), **caractérisé en ce que** la distance verticale entre un chariot de grue (6) de l'installation de grue (5) et la partie supérieure de moyen de réception de charge (12a) de la charge de grue (2) ainsi que l'angle de rotation absolu de la partie supérieure de moyen de réception de charge (12a) sont employés en tant que grandeurs d'entrée supplémentaires pour le réglage du mécanisme rotatif (11) lors d'une modification supplémentaire de l'angle de rotation de la charge de grue (2).

2. Procédé selon la revendication 1, dans lequel un angle de rotation théorique de la charge de grue (2) peut également être réglé automatiquement.

3. Procédé selon la revendication 1 ou 2, dans lequel l'angle de rotation de la partie supérieure de moyen de réception de charge (12a) du moyen de réception de charge côté charge de grue (4) est détecté au moyen d'un capteur d'angle de rotation et d'angle d'oscillation, lequel mesure en outre un angle d'oscillation de la charge de grue (2) dans la direction de déplacement de la grue et la direction de déplacement du chariot de grue, ainsi que la distance verticale entre le chariot de grue (6) et la partie supérieure de moyen de réception de charge (12a).

4. Procédé selon la revendication 3, lequel est mis en oeuvre en complément à un procédé de réglage d'oscillation de l'installation de grue (5).

5. Dispositif pour le positionnement d'une charge de grue (2) accrochée à des câbles de suspension (10) d'une installation de grue (5), dans la direction de rotation autour de l'axe vertical (3) de celle-ci, avec un mécanisme rotatif (11) permettant de faire tourner la charge de grue (2) autour de son axe vertical (3), une unité de commande (13) permettant de commander le mécanisme rotatif (11), un système de capteurs (15, 16, 17) permettant de détecter un angle de rotation d'un moyen de réception de charge (4) de l'installation de grue (5) et une position angulaire du mécanisme rotatif (11), et de transmettre ceux-ci à l'unité de commande (13) en tant que grandeurs d'entrée pour la commande du mécanisme rotatif (11) lors de la modification de l'angle de rotation de la charge de grue (2), dans lequel le mécanisme rotatif (11) est disposé entre la charge de grue (2) et les câbles de suspension (10) de l'installation de grue (5), la charge de grue (2) peut tourner par rapport aux câbles de suspension (10) de l'installation de grue (5) au moyen du mécanisme rotatif (11), et le dispositif comporte un système de saisie (14) permettant d'entrer une valeur théorique de vitesse de rotation dans l'unité de commande (13) du mécanisme rotatif (11), le système de capteurs (15, 16, 17) comportant un capteur d'angle de rotation (15) permettant de détecter la position de rotation ou l'angle de rotation entre une partie inférieure de moyen de réception de charge (12b) du moyen de réception de charge côté charge de grue (4) de l'installation de grue (5), non rotative par rapport à la charge de grue (2), et la partie supérieure de moyen de réception de charge (12a), **caractérisé en ce que** le système de capteurs (15, 16, 17) permet de détecter la distance verticale entre un chariot de grue (6) de l'installation de grue et une partie supérieure de moyen de réception de charge (12a) du moyen de réception de charge (4) reliée au mécanisme rotatif (11) du moyen de réception de charge (4) et disposée du côté de la charge de grue sur les câbles de suspension (10) de l'installation de grue, **en ce que** le système de capteurs (15, 16, 17) permet de détecter un angle de rotation de la partie supérieure de moyen de réception de charge (12a) en tant qu'angle de rotation du moyen de réception de charge (4) de l'installation de grue (5), **en ce que** le système de capteurs (15, 16, 17) permet de transmettre la distance verticale entre le chariot de grue (6) et la partie supérieure de moyen de réception de charge (12a) ainsi que l'angle de rotation de la partie supérieure de moyen de réception de charge (12a) à l'unité de commande (13) en tant que grandeurs d'entrée pour une modification de l'angle de rotation de la charge de grue (2).

6. Dispositif selon la revendication 5, dont l'unité de commande (13) est conçue de manière à ce qu'un angle de rotation théorique prédéfinissable de la charge de grue (2) puisse être réglé automatiquement.

7. Dispositif selon la revendication 6, dans lequel le capteur d'angle de rotation (16) fait partie d'un capteur d'angle d'oscillation et d'angle de rotation, au moyen duquel un angle d'oscillation de la charge de grue (2) dans la direction de déplacement de la grue et la direction de déplacement du chariot de grue, ainsi que la distance verticale entre le chariot de grue (6) et la partie supérieure de moyen de réception de charge (12a) peuvent être mesurés.

8. Dispositif selon la revendication 7, lequel est intégré dans un dispositif de réglage d'oscillation de l'installation de grue (5).
